# EUROPÄISCHE PATENTSCHRIFT

(11) **EP 0 195 360 B1**
(45) Veröffentlichungstag und Bekanntmachung des Hinweises auf die Patenterteilung: **13.06.1990**
(21) Anmeldenummer: 86103318.1
(22) Anmeldetag: 12.03.1986
(51) Int. Cl.: F23D 14/70, F23D 14/10

(54) **Atmosphärischer Gasbrenner**
Atmospheric gas burner
Brûleur atmosphérique à gaz

(30) Priorität: 16.03.1985 DE 3509521
(43) Veröffentlichungstag der Anmeldung: 24.09.1986
(73) Patentinhaber: Viessmann, Hans, Dr., 95030 Hof/Saale (DE)
(72) Erfinder: Viessmann, Hans, Dr., 95030 Hof/Saale (DE)
(74) Vertreter: Wolf, Günter, Dipl.Ing.

(56) Entgegenhaltungen:
- EP-A- 0 139 353
- DE-A- 1 729 902
- DE-U- 8 507 804
- GB-A- 1 038 216
- GB-A- 1 231 189
- US-A- 4 525 141
- Wärme-Gas-International, Band 30 (1981), Heft 1, Seiten 41,42

## Beschreibung

Die Erfindung betrifft einen atmosphärischen Gasbrenner gemäß Oberbegriff des Hauptanspruches.

Über bzw. auf dem Brennerrohr angeordnete Elemente, die allerdings nichts mit einer NOX-Reduzierung zu tun haben, sind nach der EP-A-0 139 353 und nach der GB-A-1 038 216 bekannt.

Beim Brenner nach der EP-A-0 139 353 sind Lamellen neben jeder Ausströmöffnung auf dem Brennerrohr angeordnet, die aus mehr oderweniger großen Blechen mit Abwinkelungen am oberen freien Ende gebildet sind, wobei diese Bleche nur zur Gas/Luftmischung und Flammstabilisierung dienen sollen.

Eine Kühlung der Flamme ist damit nicht möglich.

Eine solche Flammkühlung ist ebenfalls nicht mit dem Brenner nach der GB-A-1 038 216 erreichbar, da es sich bei dem über dem Brennerrohr angeordneten Element um ein sich nahezu über die ganze Länge des Brennerrohres erstrekkendes, kastenförmiges, nach oben offenes Gebilde mit einem langen Schlitz im Boden handelt, an den sich ein nach unten gegen die Reihe von Gesausströmöffnungen gerichtetes und trichterförmig erweitertes Einströmmundstück anschließt, durch das der Flamme in verstärktem Maße Luft zugeführt werden soll.

Hinsichtlich der sogenannten NOX-Emission von Heizungsanlagen, die mit Öl- oder Gasbrennern betrieben werden, wird Bezug genommen auf "Wärme-Gas-international", Band 30 (1981), Heft 1, Seiten 41, 42. Durch die allgemeinen Umweltbelastungsprobleme ist auch die Frage der sogenannten NOX-Emission im Heizungsanlagenbereich zu Diskussion gekommen mit dem Bestreben, die NOX-Emission soweit wie möglich zu reduzieren. Vorschläge hierzu bestehen darin, die Brennerrohre flammseitig mit einem feinmaschigen Metallgewebe abzuschirmen, um damit die Flamme zu kühlen und die vom die NOX-Bildung reduzierenden Element aufgenommene Wärme abzustrahlen. Für Ölbrenner wird dafür im genannten Aufsatz u.a. ein reduzierendes Element mit angeführt, das eine halbkugelartige, gelochte Schale darstellt. Insbesondere bei atmosphärischen Gasbrennern wurde festgestellt, daß durch derartige Einbauten bzw. Flammschirme zwar verhindert werden . kann, daß der Sauerstoff aus der zugeführten Sekundärluft mit der hohen Flammtemperatur unmittelbar in Kontakt kommen kann, und daß es dadurch zu einer Reduzierung der NOX-Bildung kommt. Gleichzeitig ist dabei aber zu beobachten, daß, wenn das Element die Flamme in ungünstiger Weise stört, dann der Verbrennungsablauf nicht mehr vollständig ist und damit die CO-Bildung ansteigt, abgesehen davon, daß mit derartig einfachen Abschirmungen bezüglich der NOX-Reduzierung offenbar bei weitem nicht des maximal mögliche Maß erreichbar ist, vermutlich deshalb nicht, weil die Flammen zu wenig gekühlt werden. Soweit festgestellt werden konnte, hängt dies auch mit der Geometrie der das Brennerrohr umgebenden Brennkammerwandungen und auch mit der Geometrie der in den heißesten Flammbereichen eingebrachten, die NOX-Bildung reduzieren sollenden Elemente zusammen.

Der Erfindung liegt demgemäß die Aufgabe zugrunde, einen atmosphärischen Gasbrenner der eingangs genannten Art dahingehend zu verbessern, daß sich möglichst optimale NOX-Reduzierungswerte ergeben sollen und daß sich die Reduzierung auch weitgehend unabhängig von der Umgebungsgeometrie einstellen soll, d.h. die NOX-Reduzierung praktisch an jedem Heizkessel, der mit einem atmosphärischen Gasbrenner bestückt ist, reproduzierbar sein soll.

Diese Aufgabe ist mit einem atmosphärischen Gasbrenner der eingangs genannten Art durch die im Kennzeichen des Hauptanspruches angeführten Merkmale gelöst. Vorteilhafte Weiterbildungen ergeben sich nach den Unteransprüchen.

Mit diesem erfindungsgemäß ausgebildeten Brenner hat sich in überraschender Weise gezeigt, daß sich im Vergleich zu den eingangs erwähnten und vorbekannten Elementen eine wesentlich verbesserte NOX-Wertreduzierung ergab, die sich weitgehend unabhängig von der jeweiligen Umgebungsgeometrie der Brennkammer einstellt, ohne daß dabei ein Anstieg der CO-Bildung zu beobachten ist. Erklärbar ist dies im Grunde nur dadurch, daß der Verbrennungsablauf aufgrund der speziellen Formgebung des reduzierenden Elementes weitgehend ungestört bleibt, die Elemente in Form von Lamellen offenbar ausreichend große, wärmeabstrahlende Flächen aufweisen, die zudem, ebenfalls durch die spezielle Ausbildung eine ausreichende Kühlung erfahren, da Sekundärluftanteile zwischen die Lamellen einströmen können, da zwischen den Lamellen gewissermaßen eine Art Kamineffekt zustande kommt.

Bei einer Ausführungsform des Brenners sind die vorteilhaft abgerundet in die Lamellen der taschenartigen Körper übergehenden Böden bei Querzuordnung der taschenartigen Körper zum Brennerrohr in ihrem Formverlauf der Wölbung des Brennerrohres angepaßt ausgebildet, so daß die Böden der Körper an jeder Stelle die gleiche Distanz zum Brennerrohr haben. Bei Längszuordnung der taschenartigen Körper zum Brennerrohr, die dann etwa der Länge des Brennerrohres entsprechen, aber auch kürzer als Teilstücke in Reihe hintereinander angeordnet werden können, werden die das reduzierende Element bildenden Körper mit ihren Böden gleichabständig zur Oberfläche des Brennerrohres angeordnet.

Ferner ist vorteilhaft vorgesehen, daß die taschenartigen Körper zueinander mit einem Abstand angeordnet sind, der ihrer Breite entspricht, d.h., die tatsächlich von den Körpern räumlich beanspruchte Fläche über dem Brennerrohr beträgt etwa nur die Hälfte der gesamten von Flammen besetzten Fläche.

Da in der Regel die Brenneröffnungen in den Brennerrohren in zueinander gleichmäßig beabstandeten Gruppen angeordnet sind, werden die taschenartigen Körper vorteilhaft über den öffnungsfreien Bereichen des Brennerrohres angeordnet.

Da erfindungsgemäß das reduzierende Element aus einer Mehrzahl solcher Einzelkörper besteht, werden diese zweckmäßig gemeinsam an mindestens einem Träger angeordnet, der ferner in bezug auf das Brennerrohr abstandsveränderlich einstellbar angeordnet ist, wodurch eine weitere Möglichkeit zur Optimierung der NOX-Reduzierung gegeben ist, mit welcher Möglichkeit der Gegebenheit Rechnung getragen ist, daß die verwendeten Gase unterschiedliche Zusammensetzungen haben können, die ggf. unterschiedliche Distanzeinnstellungen des reduzierenden Elementes zum Brennerrohr verlangen.

Da, wie erwähnt, derartige taschenförmige Körper bei entsprechender Längenbemessung auch in Längsrichtung, also parallel zur Längsachse des Brennerrohres angeordnet werden können, werden derartige Körper dann vorteilhaft in ihren Böden mit Lufteinströmöffnungen versehen, um auch bei derartigen, relativ langen Körpern den vorerwähnten Kamineffekt sicherzustellen.

Der erfindungsgemäße atmosphärische Gasbrenner wird nachfolgend anhand der zeichnerischen Darstellung von Ausführungsbeispielen näher erläutert.

Es zeigt schematisch
Fig. 1 eine Seitenansicht eines Brennerrohres;
Fig. 2 eine Draufsicht auf das Brennerrohr;
Fig. 3 eine Vorderansicht des Brennerrohres nach Fig. 1;
Fig. 4 eine Seitenansicht des Brennerrohres mit zu taschenartigen Körpern ausgebildeten Lamellen;
Fig. 5 eine Draufsicht auf das Brennerrohr gemäß Fig. 4;
Fig. 6 eine Draufsicht auf das aus den einzelnen Körpern nach Fig. 4, 5 gebildete reduzierende Element;
Fig. 7 eine Ansicht des reduzierenden Elementes in Pfeilrichtung A gemäß Fig. 6 in Anordnung am Brennerrohr und
Fig. 8 eine Draufsicht auf das Brennerrohr in anderer Ausführungsform.

Wie aus den Fig. 1, 2 erkennbar, besteht der atmosphärische Gasbrenner aus mindestens einem Brennerrohr 2 mit einer Vielzahl von in Gruppen 6 angeordneten Gasausstromöffnungen 1, wobei über dem Brennerrohr 2 im Flammbereich die die Flammtemperatur und damit die NOX-Bildung reduzierenden Elemente angeordnet sind. Der Einfachheit halber sind in den Fig. 1, 2 unterschiedliche Ausbildungs- und Anordnungsformen der das reduzierende Element bildenden Einzelteile dargestellt, d.h., in der tatsächlichen Ausführungsform ist das reduzierende Element immer aus den gleichen Einzelteilen gebildet, das grundsätzlich aus einer Mehrzahl in Abstand zueinander senkrecht über dem die Gasausströmöffnungen 1 enthaltenden Bereich des Brennerrohres 2 verteilt angeordneten, Flammschächte 4 begrenzenden Lamellen 3 besteht, die, wie dargestellt und orientiert an der normalerweise gegebenen Anordnung der Gasausströmöffnungen 1, bevorzugt quer zur Längsache des Brennerrohres angeordnet werden. Diese einfachste Ausführungsform ist im mittleren Bereich des Brennerrohres in Fig. 1 verdeutlicht. Unter Verweis auf Fig. 3 sind die Lamellen 3 der Wölbung des Brennerrohres 2 folgend zugeschnitten. Soweit nicht andere Halterungen für die Lamellen 3 vorgesehen sind, sorgen kleine Füßchen 3' an den Lamellen für eine entsprechende Distanzhalterung. Wie ebenfalls aus den Fig. 1 bis 3 erkennbar, werden vorteilhaft und bevorzugt von den Lamellen 3 jeweils zwei mit Seitenwänden 7 zu einem Schachtkästchen 8 zusammengefaßt, wobei diese Kästchen 8 jeweils über einer Öffnungsgruppe 6 (rechts in Fig. 1, 2) oder zwischen zwei Öffnungsgruppe 6 (links in Fig. 1, 2) über dem Brennerrohr 2 angeordnet werden. Diese Ausbildung zu Schachtkästchen 8 hat den Vorteil, daß die Lamellen 3 eine Aussteifung erfahren und damit weniger Verwerfungen durch Wärmeeinwirkung unterworfen sind. Außerdem reduziert sich natürlich der Befestigungsaufwand der Lamellen 3 am Brennerrohr im Vergleich zur Anbringung von Einzellamellen 3 beträchtlich. Die gemäß Fig. 3 gleichzeitig als Befestigungs- und Halteelemente dienenden Seitenwände 3 können ggf. im Nahbereich des Brennerrohres 2 gelocht und im Befestigungsbereich mit Länglöchern versehen sein, für die am Brennerrohr kleine Stehbolzen aufgepunktet sind, so daß die Kästchen 8 bezüglich ihrer Unterkanten 5 zum Brennerrohr 2 abstandsvariabel fixiert werden können.

Bei dieser bevorzugten Ausführungsform bilden die Kästchen 8 (rechts in Fig. 1, 2) selbst die Flammschächte 4, während bei einer Anordnung de Kästchen 8 zwischen Öffnungsgruppen (links in Fig. 1, 2) die Flammschächte 4 jeweils von zwei Kästchen 8 begrenzt werden. Unabhängig davon, ob nun die Kästchen 8 direkt über einer Öffnungsgruppe 6 oder zwischen zwei Öffnungsgruppen 6 angeordnet sind, entstehen durch die Nebeneinanderanordnung der Kästchen 8 zwischen diesen entsprechende Schächte. Selbst bei einer Gruppenanordnung und Ausbildung, wie in den Fig. 1, 2 verdeutlicht, könnten die Lamellen 3 selbstverständlich auch parallel zur Brennerrohrlängsache orientiert sein, d.h., in Reihen hinter- und nebeneinander, wobei wegen der Verwerfungsgefahr relativ kurze Lamellenstücke zu bevorzugen wären.

Bei den Ausführungsformen nach Fig. 4 bis 8 ist das reduzierende Element aus einer Mehrzahl zueinander über den Gasausströmöffnungen 1 des Brennerrohres 2 verteilt angeordneten, seitlich und nach oben offenen taschenartigen Körpern 9 gebildet, deren vorteilhaft abgerundet in die Lamellen übergehende Böden 10 bei Queranordnung zum Brennerrohr 2 in ihrem Formverlauf ebenfalls der Wölbung des Brennerrohres 2 angepaßt sind. Derartige Körper 9 lassen sich problemlos aus geeignetem metallischen Material mit entsprechenden Formwerkzeugen in einem Arbeitsgang ziehen. Da unter Berücksichtigung üblicher Längen von Brennerrohren 2 jedem Brennerrohr mindestens etwa zehn derartige Körper 9 zugeordnet werden müssen, wird das Ganze zu einem einheitlich anbringbaren Element ausgebildet, und zwar mit Hilfe zweier seitlicher Träger 13, wie aus Fig. 6, 7 erkennbar. Eine Einzelhalterung im Sinne der vorbeschriebenen Kästchen 8 der taschenartigen Körper 9 wäre jedoch ebenfalls möglich. Die Träger 13 werden in geeigneter Weise und wie in Fig. 7 bspw. angedeutet, am Brennerrohr 2 befestigt, so daß die Körper 9 mit ihren Böden 10 mit einem bestimmten Abstand über dem Rohr 2 angeordnet sind.

Bevorzugt und vorteilhaft erfolgt auch diese Anbringung einstellbar, so daß das ganze Gebilde mit dem jeweils optimalen Abstand zum Brennerrohr 2 einstellbar ist. Zweckmäßig werden die Körper 9 gleichabständig zueinander am Brennerrohr 2 bzw. an den Trägern 13 angeordnet. Da die Gasausströmöffnungen 1 in der Regel an derartigen Brennerrohren 2, wie ebenfalls aus den Fig. 4, 5 ersichtlich und wie vorerwähnt, in Gruppen 6 vorgesehen sind, werden die taschenartigen Körper 9 vorteilhaft über den Öffnungsfreien Bereichen des Brennerrohres 2 angeordnet, da hierbei die über den Gasausströmöffnungen 1 stehenden Flammen am wenigsten gestört werden. Die Flammen brennen also unbehindert in die Zwischenräume zwischen jeweils zwei Körper 9 hinein, die ihrerseits, da sie seitlich offen sind (siehe Strömungspfeil in Fig. 7), dem seitlichen Zustrom von Sekundärluft offenstehen, die dadurch die Lamellen 3 kühlt, so daß diese dem heißen Flammbereich ständig Wärme entziehen, wodurch einer NOX-Bildung entgegengewirkt wird.

Selbstverständlich ist es auch möglich, die Körper 9 entsprechend lang zu bemessen und parallel zur Längserstreckung des Brennerrohres, wie in Fig. 8 angedeutet, anzuordnen. Abgesehen davon, daß man die Körper 9 bei einer derartigen Anordnung auch in Form mehrerer kurzer Stücke in Reihe hintereinander in Längsrichtung anordnen könnte, was allerdings einen größeren Halterungsaufwand verlangt, werden bei der Ausführungsform nach Fig. 8 vorteilhaft in den Böden 10 der Körper 9 Lufteinströmöffnungen 11 bspw. in Form von Schlitzen vorgesehen, um auch bei dieser Ausführungsform zu dem kühlenden "Kamineffekt" innerhalb der Körper 9 zu gelangen. Durch entsprechende Formgebung der Halter 13 wird bei dieser Ausführungsform ebenfalls dafür gesorgt, daß die Böden 10 aller sich längs erstreckenden Körper 9 die gleiche Distanz zur Oberfläche des Brennerrohres 2 haben.

In Rücksicht auf die beschriebenen und speziellen Ausführungsformen des NOX-reduzierenden Elementes steht im übrigen nichts entgegen, die Gasausströmöffnungen 1 am Brennerrohr 2 von vornherein bezüglich ihrer Gruppenanordnung an der Form und dem Verlauf der Lamellen 3 zu orientieren, die im übrigen auch in Form eines grob gerasterten Lamellengitters vorgesehen werden können, wobei zweckmäßig für lange Lamellen bspw. im Sinne der Fig. 8 sich nicht oder nur wenig verwerfendes Material (dünne Keramiklamellen) zu verwenden wären.

## Patentansprüche

1. Atmosphärischer Gasbrenner, bestehend aus mindestens einem Brennerrohr (2) mit einer Vielzahl von Gasausströmöffnungen (1), wobei über dem Brennerrohr (2) im Flammbereich die Flammtemperatur und damit die NOX-Bildung reduzierende Elemente in Form von Lamellen (3) angeordnet sind, dadurch gekennzeichnet, daß bei einem Brennerrohr (2), dessen Gasausströmöffnungen (1) zu Gruppen (6) zusammengefaßt sind, jeweils zwei Lamellen (3) einen Flammschacht (4) begrenzen und die schachtbegrenzenden Lamellen (3) über einer Gruppe (6) oder zwischen zwei Gruppen (6) des Brennerrohres (2) angeordnet sind.

2. Gasbrenner nach Anspruch 1, dadurch gekennzeichnet, daß die Lamellen (3) mit ihren unterkanten (5) in Distanz zur Oberfläche des Brennerrohres (2) angeordnet sind.

3. Gasbrenner nach Anspruch 1 oder 2, dadurch gekennzeichnet, daß von den Lamellen (3) jeweils zwei mit Seitenwänden (7) zu einem Schachtkästchen (8) ausgebildet.

4. Gasbrenner nach einem der Ansprüche 1 bis 3, dadurch gekennzeichnet, daß die Lamellen (3) in bezug auf das Brennerrohr (2) abstandsveränderlich ausgebildet sind.

5. Gasbrenner nach Anspruch 1, dadurch gekennzeichnet, daß jeweils zwei Lamellen (3) zu einem seitlich und nach oben offenen taschenartigen Körper (9) ausgebildet sind.

6. Gasbrenner nach Anspruch 5, dadurch gekennzeichnet, daß die Böden (10) der taschenartigen Körper (9) bei Querzuordnung zum Brennerrohr (2) in ihrem Formverlauf der Wölbung des_ Brennerrohres (2) angepaßt ausgebildet sind.

7. Gasbrenner nach Anspruch 5, dadurch gekennzeichnet, daß die taschenartigen Körper (9) bei Längszuordnung zum Brennerrohr (2) mit ihren Böden (10) gleichabständig zur Oberfläche des Brennerrohres (2) angeordnet sind (Fig. 8).

8. Gasbrenner nach Anspruch 7, dadurch gekennzeichnet, daß die taschenartigen Körper (9) in ihren Böden (10) mit Lufteinströmöffnungen (11) versehen sind.

9. Gasbrenner nach einem der Ansprüche 5 bis 8, dadurch gekennzeichnet, daß die taschenartigen Körper (9) zueinander mit einem Abstand angeordnet sind, der ihrer Breite entspricht.

10. Gasbrenner nach einem der Ansprüche 5 bis 9, dadurch gekennzeichnet, daß die taschenartigen Körper (9) über den öffnungsfreien Bereichen (12) des Brennerrohres (2) angeordnet sind.

11. Gasbrenner nach einem der Ansprüche 5 bis 10, dadurch gekennzeichnet, daß die taschenartigen Körper (9) gemeinsam an mindestens einem Träger (13) angeordnet sind.

12. Gasbrenner nach Anspruch 11, dadurch gekennzeichnet, daß die taschenartigen Körper (9) mit ihrem Träger (13) in bezug auf das Brennerrohr (2) abstandsveränderlich einstellbar angeordnet sind.

13. Gasbrenner nach einem der Ansprüche 1 bis 12, dadurch gekennzeichnet, daß die Höhe der Lamellen (3) maximal dem halben Durchmesser des Brennerrohres (2) entspricht.

## Revendications

1. Brûleur à gaz atmosphérique constitué d'au moins un tube de brûleur (2) avec plusieurs orifices de sortie de gaz (1), tandis que des élémentes sous forme de lamelles (3), réduisant la température de flammes, et donc la formation de NOX, sont disposés au-dessus du tube de brûleur (2) dans la zone des flammes, caractérisé en ce que, dans le cas d'un tube de brûleur (2) dont les orifices de sortie de gaz (1) sont disposés par groupes (6), deux lamelles (3) délimitent chaque fois un passage de flamme (4) et que les lamelles (3) délimitant le passage sont disposées au-dessus d'un groupe (6) ou entre deux groupes (6) du tube de brûleur.

2. Brûleur à gaz selon la revendication 1, caractérisé en ce que les lamelles (3) sont disposées avec leur bord inférieur (5) à distance par rapport à la surface du tube de brûleur (2).

3. Brûleur à gaz selon la revendication 1 ou 2, caractérisé en ce que deux des lamelles (3) constituent ensemble une boîte de passage (8) avec des parois latérales (7).

4. Brûleur à gaz selon l'une des revendications 1 à 3, caractérisé en ce que les lamelles (3) sont montées avec possibilité de modifier leur distance par rapport au tube de brûleur (2).

5. Brûleur à gaz selon la revendication 1, caractérisé en ce que deux lamelles (3) forment ensemble un corps (9) en forme de poche, ouvert latéralement vers le dessus.

6. Brûleur à gaz selon la revendication 5, caractérisé en ce que les fonds (10) des corps (9) en forme de poche présentent un profil adapté à la courbure du tube de brûleur (2) en cas de disposition transversale par rapport au tube de brüleur (2).

7. Brûleur à gaz selon la revendication 5, caractérisé en ce que les corps (9) en forme de poche sont disposés avec leur fond (10) à distance égale par rapport à la suface du tube de brûleur (2) en cas de disposition longitudinale par rapport au tube de brûleur (2). (figure 8).

8. Brûleur à gaz selon la revendication 7, caractérisé en ce que les corps (9) en forme de poche sont pourvus, dans leur fond (10), d'orifices d'entrée d'air (11).

9. Brûleur à gaz selon l'une des revendications 5 à 8, caractérisé en ce que les corps (9) en forme de poche sont disposés avec une distance mutuelle correspondant à leur largeur.

10. Brûleur à gaz selon l'une des revendications 5 à 9, caractérisé en ce que les corps (9) en forme de poche sont disposés au-dessus des zones (12) dépourvues d'orifices du tube de brûleur (2).

11. Brûleur à gaz selon l'une des revendications 5 à 10, caractérisé en ce que les corps (9) en forme de poche sont disposés ensemble sur au moins un support (13).

12. Brûleur à gaz selon la revendication 11, caractérisé en ce que les corps (9) en forme de poche sont disposés sur leur support (13) avec possibilité de réglage de leur distance par rapport au tube de brûleur (2).

13. Brûleur à gaz selon l'une des revendications 1 à 12, caractérisé en ce que la hauteur des lamelles (3) est égale, au maximum, à la moitié du diamètre du tube de brûleur (2).

## Claims

1. Atmospheric gas burner, consisting of at least one burner pipe (2) with a plurality of gas exit ports (1), with elements in the form of fins (3) which reduce the flame temperature and hence the formation of NOX disposed above the burner pipe (2) in the flame area, characterised in that, the gas exit ports (1) of a burner pipe (2) are assembled in groups (6), each pair of fins (3) define a flame shaft (4) and the fins (3) which define the shaft are disposed above a group (6) or between two groups (6) in the burner pipe (2).

2. Gas burner according to claim 1, characterised in that the fins (3) are disposed with their lower edges (5) at a spacing from the surface of the burner pipe (2).

3. Gas burner according to claim 1 or 2, characterised in that each pair of fins (3) are arranged with side walls (7) to form a small box (8) shaft.

4. Gas burner according to one of claims 1 to 3, characterised in that the fins (3) are arranged so that their spacing from the burner pipe (2) can be varied.

5. Gas burner according to claim 1, characterised in that each pair of fins (3) are arranged to form a pocket-like body (9) which is open at the sides and at the top.

6. Gas burner according to claim 5, characterised in that the bases (10) of the pocket-like bodies (9), arranged transversely with respect to the burner pipe (2), are adapted to fit the curvature of the burner pipe (2).

7. Gas burner according to claim 5, characterised in that, the pocket-like bodies (9) are arranged longitudinally with respect to the burner pipe (2), with their bases (10) at a constant spacing from the surface of the burner pipe (2) (Fig. 8).

8. Gas burner according to claim 7, characterised in that the pocket-like bodies (9) are provided with air inlet ports (11) in their bases (10).

9. Gas burner according to one of claims 5 to 8, characterised in that the pocket-like bodies (9) are arranged at a spacing from one another corresponding to their width.

10. Gas burner according to one of claims 5 to 9, characterised in that the pocket-like bodies (9) are arranged above the areas (12) of the burner pipe (2) which are free from openings.

11. Gas burner according to one of claims 5 to 10, characterised in that the pocket-like bodies (9) are arranged together on at least one carrier (13).

12. Gas burner according to claim 11, characterised in that the pocket-like bodies (9) are arranged with their carrier (13) so as to be at a variable spacing with respect to the burner pipe (2).

13. Gas burner acording to one of claims 1 to 12, characterised in that the height of the fins (3) corresponds at most to half the diameter of the burner pipe (2).
